# EUROPÄISCHE PATENTSCHRIFT

(11) **EP 0 736 648 B1**
(45) Veröffentlichungstag und Bekanntmachung des Hinweises auf die Patenterteilung: **16.07.2003**
(21) Anmeldenummer: 96105043.2
(22) Anmeldetag: 29.03.1996
(51) Int. Cl.: E04G 7/28, E04G 1/15

(54) **Gerüst**
Scaffold
Echafaudage

(30) Priorität: 31.03.1995 DE 19511848
(43) Veröffentlichungstag der Anmeldung: 09.10.1996
(73) Patentinhaber: Wilhelm Layher Vermögensverwaltungs-GmbH, 74363 Güglingen-Eibensbach (DE)
(72) Erfinder: Layher, Ulrich, (DE)
(74) Vertreter: Clemens, Gerhard, Dr.-Ing.

(56) Entgegenhaltungen:
- EP-A- 0 308 882
- DE-A- 3 020 389
- DE-A- 3 824 922
- DE-U- 8 513 985
- DE-U- 9 311 974
- DE-U- 9 417 096
- US-A- 4 340 130

## Beschreibung

Die vorliegende Erfindung betrifft ein Gerüst mit Tragstruktur-Element-Anordnung, wobei ein verwindungssteifes Raumtragwerk unter Zuhilfenahme von Stielen, Horizontalstäben und Diagonalstäben gebildet ist, das Gerüst Modul-Rastermaßen in allen drei Raumrichtungen sowie Längsanschluss-Rastermaßen für die Gerüstböden gehorcht und wobei das Breiten-Rastermaß entsprechend der Breite des Personenarbeitsraumes gewählt ist und das Höhen-Rastermaß einem Höhenmodulmaß zur variablen Unterteilung einer Personenarbeitshöhe entspricht und das Längs-Rastermaß der Horizontalerstreckung einer Feldgröße entspricht und die Längsanschluss-Rastermaße entsprechend der Auflageelementgestaltung kleiner als die Längs-Rastermaße sind, mit folgenden Merkmalen:
a. An den Stielen abgestützte Horizontal-Tragriegel sind an Knotenelementen mittels je eines Keils angeschlossen;
b. die Gerüstböden sind an den Horizontal-Tragriegeln abgestützt;
c. für die Abstützung der Gerüstböden an den Horizontal-Tragriegeln sind Bodenstützmittel und Riegelauflagemittel vorgesehen;
d. die Gerüstböden sind gegen Abheben gesichert und wenigstens teilweise verschiebegesichert;
e. die Horizontal-Tragriegel haben an ihren Enden bzw. an ihrem einen Ende Keil-Köpfe mit etwa auf halber Höhe liegenden Horizontalschlitzen zum Aufstecken auf horizontal angeordnete Lochscheiben der Stiele und zum Durchstecken der Keile durch die über und unter der zugeordneten Lochscheibe liegenden Kopfteile und durch die Löcher in den Lochscheiben, die im eingesteckten Zustand der Keile ein gegenseitiges Lösen der Elemente ohne manuellen Eingriff verhindern;
f. die Gerüstböden haben zumindest teilweise im Bereich ihrer Stirnenden zylindrische, sich vertikal er-streckende Sicherungs-Löcher;
g. an den Horizontal-Tragriegeln sind Vertikalstifte mit zu den Sicherungs-Löchern passenden Abmessungen angeordnet;
h. die Vertikälstifte sind entsprechend dem Lochabstand und dem Endflächenabstand von den in den Gerüstböden vorgesehenen Sicherungs-Löchern angeordnet und ragen über eine obere Riegel-Auflagefläche des Horizontal-Tragriegels auf;
i. die Vertikalstifte ragen mit einer freien Aufnahmelänge über der Riegel-Auflagefläche auf, die etwas kleiner oder höchstens gleich der Dicke des Gerüstbodens und/oder seines Auflagebereichs ist;
j. die Lochränder der Gerüstböden sind als Bodenstützflächen zur Auflage auf der Riegel-Auflagefläche gestaltet.

Gerüste haben Stiele, Horizontalstäbe und Diagonalstäbe, um ein standfähiges und einigermaßen verwindungssteifes Raumtragwerk aufzubauen. Zu den Horizontalstäben gehören Horizontal-Tragriegel, die in der Regel wesentlich kürzer als die anderen Horizontalstäbe sind. Auf den Horizontal-Tragriegeln werden die für Gerüste wesentlichen Gerüstböden mit den Lauf- und Arbeitsflächen für den eigentlichen Einsatz des Gerüstes abgestützt. Das Zusammenwirken zwischen den verschiedenen Elementen der Tragstruktur und den zumindest in der Laufflächenebene sehr verwindungssteifen Gerüstböden kann zur Stabilisierung des ganzen Gerüstes herangezogen werden und wesentliches beitragen. Dabei ist jedoch das von den Gegebenheiten der Herstellung, des Aufbauens, des Anbauens und der Benutzung herrührende Spiel zu berücksichtigen.

Die Gerüste werden entweder mit vertikalen Gerüstrahmen, die in der Regel vertikal und normal zur Gebäudewand aufgestellt werden, oder mit einzelnen Stielen und Knotenelementen für die Verbindung zwischen Stielen und Horizontal- sowie Diagonalstäben aufgebaut. Die Erfindung befaßt sich mit verbesserten Lösungsmöglichkeiten an Gerüsten, die mit einzelnen Stielen und mit Knotenelementen zur Verbindung der Stäbe aufgebaut werden und als 'Modul-Gerüste' bezeichnet werden. Für die Knotenelemente sind verschiedene Ausgestaltungen bekannt. Darunter gibt es verschiedene Anordnungen mit tassenartigen Ringen an den Stielen, in welchen von oben Haken der Horizontalstäbe und sonstiger Horizontalelemente sowie der Anschlußelemente für Diagonalstäbe eingehängt und mit zusätzlichen Mitteln gesichert werden. Dabei kennt man Sicherungen mit schräg eingeschlagenen Keilen.

Wenn diese Keile nicht befestigt sind, können die Einhängehaken aus den Tassen nach oben ausgehoben werden. Sind mit ihnen großflächige Elemente des Gerüstes verbunden, so kann bei stärkerem Wind oder Sturm beispielsweise das mit dem Auflageriegel verbundene Gerüstbodenelement gemeinsam mit diesem abgehoben werden und zu schweren Schäden an Menschen, Gebäuden, Autos und sonstigen Gegenständen führen.

Die Gerüstböden werden auf verschiedene Weise mit den Horizontal-Tragriegeln verbunden. Verwendet man zylindrische Tragriegel, werden in der Regel klauenartige Haken von oben aufgelegt und mit zumeist gefederten und/oder verriegelten Haltefingern von unten gegen Abheben festgehalten.

Für verschiedene Einzel- und Sonderanwendungen sind aus den Gebrauchsmustern DE-U 85 13 983 und DE-U-85 13 985 Bohlengerüste aus Vertikalrahmen und Belagstafeln bzw. Gerüstböden bekannt, bei denen die obere Traverse des Gerüstrahmens zwischen den beiden senkrechten, aus Rundrohr gefertigten Stielen des Rahmens eingeschweißt ist und für das Fixieren der Belagstafeln vertikal aufragende Stifte trägt, die dem jeweiligen Modulmaß und den verschiedenen Individualmaßen entsprechend angeordnet sind.

Die auch die Abstände der benachbart angeordneten Stifte voneinander und die Breiten der Traversen berücksichtigende Konstruktion bietet vor allem durch das Verschweißen der oberen Traverse mit den Vertikalstielrohren einen steifen Rahmen, der nur entsprechend seinen Anschlußmaßen und Anschlußgegebenheiten benutzt werden kann, jedoch nicht geeignet ist, an im übrigen unterschiedlich gestalteten Modul-Gerüsten eingesetzt zu werden. Bei solchen Modul-Gerüsten werden gerade lose Stiele mit Angriffsmitteln für Anschlußköpfe von Traversen eingesetzt, was bei Rahmengerüsten nicht der Fall ist.

Eine andere Anwendung von Traversen mit Stiften ist aus DE-A 38 24 922 bekannt. Dabei geht es darum, jeweils eine die hölzernen Sprossen eines Holzleiterngerüstes übergreifend, im Profil etwa hutförmige Halteeinrichtung aufzulegen. Diese Halteeinrichtung hat auswärts ragende Schenkel mit Tragrohren für die Fixierstifte der Gerüstböden, aber keine stirnseitig angeschlossenen Hilfsmittel, um mit den sonstigen Anschlußeinrichtungen eines Stabwerksknotens verbunden zu werden. Da es sich um ein individuell aufzubauendes Holzleiterngerüst handelt, sind auch die Abmessungen bezüglich eines für das ganze Gerüst maßgebenden Grundrastersystems nicht gegeben. Den vorgenannten Schriften sind keine-Anregungen zu entnehmen, Traversen mit Fixierstiften für Gerüstböden mit besonders stabilen, auf die Kippkräfte Rücksicht nehmenden, stirnseitig vorgesehenen Stabwerks-Knoten-Köpfen für Lochscheiben an Stielen auszustatten.

Andere Befestigungen, wie sie vor allem bei Modul-Gerüsten verwendet werden haben auf den Stielen in bestimmten Abständen befestigte Lochscheiben und haben in der Regel eine nach oben offene U-förmige Horizontal-Tragriegel-Ausbildung.

Die Horizontal-Riegel besitzen an ihren Enden Keilköpfe, welche etwa in der Mitte einen Horizontalschlitz aufweisen, der es gestattet, den darunter und darüber befindlichen Kopfteil von der Seite über die Loch-Scheibe zu schieben und dann einen Keil durch die Öffnungen in den beiden Kopfteilen und durch die Öffnung in der Loch-Scheibe zu stecken.

Auf die Kanten der U-schienenartigen Tragriegel werden je Gerüstboden zumindest zwei an seiner jeweiligen Stirnseite befestigte Klauen aufgelegt. Diese greifen mit dem etwa 1 bis 2 cm hohen Hakenteil über die Tragkante. Mit Spiel von oben aufliegende Abhubsicherungen verhindern das Abheben.

Durch die mehrfach verzahnte Kellkonstruktion ist schon bei nicht festgeschlagenem, jedoch durchgestecktem Keil und aufgelegter Abhubsicherung keine Trennung des Gerüstbodens und des Tragriegels von der Tragstruktur mehr möglich. Allerdings sind bei dieser Anordnung nicht alle Elemente durch Formschluß und Reibschluß miteinander fest verbunden.

Auf Umschlag verwendbare Gerüstböden, bei denen Ober- und Unterseite als Lauf- und Arbeitsfläche dienen können, haben an ihren Stirnseiten doppelprismenförmige Auflageelemente, die ebenfalls auf die oberen Kantenflächen der Vertikalschenkel der U-förmigen, nach oben offenen Horizontalriegel aufgelegt werden. Auch bei diesen ist eine Seitenverschiebung möglich, wenn nicht zusätzliche Hilfsmittel angewandt werden.

Die EP-A-0 308 882 offenbart ein Gerüstbodenteil für Überbrückungen kleiner, nicht parallel und rechtwinklig begrenzter Lauf- und Arbeitsflächen innerhalb eines Gerüstes. Dabei kommen innerhalb des Gerüstes zwei Horizontal-Tragriegel zum Einsatz. Ein erster Horizontal-Tragriegel ist als ein nach oben offenes U-Profil ausgebildet, das über Keilköpfe an Lochscheiben der Stiele des Gerüstes angeschlossen ist und in das die Gerüstbodenelemente über Einhängeklauen eingehängt werden.

In einem weiteren Ausführungsbeispiel werden Horizontal-Tragriegel eingesetzt, die an die Gerüststiele angeschweißt sind und Vertikalstifte aufweisen, an denen an den Gerüstböden befindliche Einhängelaschen eingehängt werden.

Der vorliegenden Erfindung liegt das technische Problem bzw. die Aufgabe zugrunde, bei Gerüsten mit Tragstruktur-Element-Anordnungen der eingangs genannten Art die Halte-, Festlegeund Abstützeinrichtungen für Gerüstböden am Tragwerk und zugehörige Elemente so auszugestalten, dass Herstellung, Montage, Demontage und Benutzung verbessert werden, indem die Ausbildung des Gerüstes und die Abstützung der auftretenden Kräfte verbessert und optimiert werden.

Die Erfindung zielt weiterhin darauf ab, durch die Vereinigung vorteilhafter Merkmale aus verschiedenen Gerüstsystemen einerseits die Austauschbarkeit und das beliebige Zusammenfügen von Elementen verschiedener Gerüstsysteme zu ermöglichen, vor allem aber andererseits bei einfachem Aufbau sowie günstigen und preiswerten Herstellungsmöglichkeiten eine besonders gute, in mehreren Richtungen formstabile Verbindung zwischen den Gerüstrahmenböden und den Stielen der Gesamttragstruktur des Gerüstes zu ermöglichen.

Das erfindungsgemäße Gerüst ist durch die Merkmale des unabhängigen Anspruchs 1 gegeben. Vorteilhafte Ausgestaltungen und Weiterbildungen sind Gegenstand der abhängigen Ansprüche.

Das erfindungsgemäße Gerüst ist demgemäß durch folgende Merkmale gekennzeichnet:
- die Sicherungs-Löcher weisen durchgehende Vertikalhülseh auf, in die die Vertikalstifte relativ passgenau einführbar sind;
- der Horizontal-Tragriegel weist Eingriffsfreiräume für die Aufnahme von zumindest einem, die Enden der Gerüstböden abdeckenden Abhubsicherungs-Mittel auf.

Dadurch daß man einerseits die besonders sichere und nach dem Verkeilen auch in allen Richtungen besonders stabile Knotenkonstruktion mit Lochscheibe und horizontal geschlitztem Keilkopf verwendet und andererseits an dem Riegel die relativ langen und die Gerüstböden auch gegen seitliche Verschiebung sichernde Stift-Loch-Verbindungen mit geeigneten Paßabmessungen einsetzt, erhält man eine schon beim und nach dem losen. Zusammenfügen automatisch in mehreren Richtungen besonders stabile Verbindung, die auch bei auftretenden Verdrehkräften besonders torsionsstabil ist und auch gegen Biegekräfte bei unvollständigen Montagen des Gerüstes, vor allem in Zwischenstadien von. Aufbau und Abbau besonders günstige Halteverhältnisse gewährleistet.

Wegen der vielen verschiedenen Einsatzmöglichkeiten der Erfindung kann sie sowohl bezüglich eines ganzen Gerüstes als auch eines Gerüstteiles bzw. einer Tragstruktur-Element-Anordnung definiert werden. Auch insofern handelt es sich bei der Erfindungsdarstellung um zusammengehörige Darstellungsteile eines in sich einheitlichen Lösungsprinzipes, bei dem die besonders tragstielfest verankerten Horizontal-Tragriegel mit den besonders verschiebefesten Gerüstboden-Abstützungen an sich bekannter Art nunmehr in Wechselbeziehung stehend wenigstens mehrere innere, technisch bedingte Verbindungen eingehen.

Bezüglich der Stabilität von Verbindungen der Einzelteile des Gerüstes untereinander sind bei entsprechenden Einbauund/oder Belastungsituationen wesentliche Aspekte bezüglich der Kraftüberleitung eines durchgebogenen Gerüstbodens auf den Stiel zu betrachten. Während bei der Aufhängung mit einer Klaue auf der Stützkante des U-Riegels eine Gelenkbetrachtung in den kritischen Grenzlagen erforderlich ist, kann bei der erfindungsgemäßen Ausbildung von einem mittragenden Verbund ausgegangen und in die Berechnung statischer und vor allem dynamischer Kräfte einbezogen werden. Das ist für die Frage der verwendeten Materialmengen und damit des Gewichtes der von den Gerüstmontage-Personen zu hebenden Einzelteile und letzlich der Sicherheit des ganzen Gerüstsystems in kritischen Situationen von Bedeutung. Bei der Verbindung eines Gerüstbodens mit Löchern in den Endbereichen, welche auf Stifte gesteckt werden, die am Horizontal-Tragriegel vertikal aufragend angebracht sind, ist beim durchgebogenen Gerüstboden, wie vor allem in Fig. 3 und Fig. 18 gezeigt, zu erkennen, daß sich das relativ paßgenau angeordnete Hülsen-Stütz-Element des Gerüstbodens im Bereich des oberen Endes des Stiftes auf der einen Seite und im Bereich des unteren Endes auf der gegenüberliegenden Seite abstützt, so daß ein relativ großer Stützabstand zwischen den beiden entgegengerichtet wirkenden Stützkräften des aufgebrachten Momentes zu betrachten ist. Während bei der bisherigen Abstützung solcher Gerüstböden mit Löchern und Stiften eine Tassenverbindung zum Stiel üblich war, sieht die Erfindung nun einen Keilkopf vor, dessen Stirnflächen sich an der Außenwand des Stieles abstützen. Auch hier ist der größtmögliche Abstand zwischen den beiden Kraftkomponenten der auftretenden Momente möglich, wie es die auf diesen Abstand hinweisenden Pfeile in Fig. 3 und Fig. 18 veranschaulichen. Es zeigt sich, daß ein innerer technologischer Zusammenhang zwischen den beiden, an sich bei unterschiedlichen Gerüstsystemen bekannten Stützanordnungen deutlich heraushebt und daß somit bei geringerem Materialaufwand und deshalb geringerem Transportgewicht größere zulässige Lasten, vor allem auch dynamische Lasten auf dem Gerüst zugelassen werden können.

Bei der Gerüstaufstellung an Gebäuden ist vielfach ein Abstand von der Gebäudewand erforderlich. Der Abstand muß es zulassen auch zwischen der Gebäudewand und dem Gerüst an der Wand zu arbeiten, beispielsweise beim Verputzen, beim Anbringen von Verblendungen oder bei besonders komplizierten Anstrich-, Maler- und Verzierungs- sowie Stuckarbeiten. Dieser Abstand ist so groß, daß beim Gehen, Laufen, Werkzeuge und Material Transportieren die Gefahr des Herunterfallens von Personen und Gegenständen nicht ausgeschlossen werden kann. Deshalb wird für solche, aber auch andere Fälle eine Konsol- oder Ausleger-Anordnung mit außerhalb des eigentlichen Gerüstraumes liegenden Konsolen-Gerüstböden gewählt. Diese werden bei der zuvor beschriebenen Anordnung zwischen den innenseitigen Stützstielen des Gerüstes und der Wand derart angebracht, daß zwischen der Wand und dem Rand des Ausleger-Gerüstbodens ein so kleiner Abstand besteht, daß Personen und Gegenstände nicht herunterfallen können. Diese Konsolen haben eine Befestigung am Gerüststiel und eine etwas tiefer liegende, in der Regel lose anliegende, untere Konsolenabstützung, die mit einer Schrägstrebe zum Außenende des Horizontalriegels bzw. Horizontal-Stützelementes der Konsole verbunden ist, so daß alle Stützkräfte an der Stiel-Seite der Konsole in den Stiel eingeleitet werden. Auch dabei kennt man die Befestigung an dem jeweiligen Knotenelement. Bisher sind U-förmige Horizontal-Stützelemente mit an Lochscheiben befestigten Keilköpfen vorgesehen oder es sind Horizontal-Stützelemente mit vertikalen Stiften und Tasseneinhängung üblich.

Eine bevorzugte alternative Ausgestaltung des erfindungsgemäßen Gerüsts zeichnet sich dadurch aus, dass die Tragstruktur-Element-Anordnung mit Konsolen gestaltet ist, die jeweils anstatt des Horizontal-Tragriegels ein Horizontal-Stützelement aufweisen, mit einem am einen Ende befestigten Keil-Kopf mit einem Frei-Ende, mit einer am Keil-Kopf-Ende befestigten und am Stiel anliegenden, in etwa senkrecht zum Horizontal-Stützelement verlaufenden Vertikalstrebe führenden Schrägstrebe sowie mit Vertikal-Stiften, die mit zu den Sicherungs-Löchern der Gerüst- bzw. Konsolen-Gerüstböden passenden Abmessungen angeordnet sind.

Die Konsolenbefestigung mit teils an sich bekannten Keilköpfen mit oberhalb und unterhalb der Lochscheibe anliegender Stützfläche und Keilverspannung bietet auch bei lose eingelegtem Keil schon besonders große Sicherheit gegen ungewünschtes Herabfallen von Teilen und vor allem in Verbindung mit der über die Stifte gesicherten Verbindung zwischen Konsolen-Gerüstböden und Horizontal-Stützelement eine in der Gesamtfestigkeit und Gesamtsteifigkeit wesentlich verbesserte Gesamtgerüstteil-Ausgestaltung. Gerade durch die besondere Keilkopf-Gestaltung für den Anschluß am Stiel kann die lose Stielanlage des unterem Streben-Bereiches erfolgreich stabil eingesetzt werden.

Erfindungsgemäss ist die Abstützung der einem Paar von Stielen zugeordneten, beiderseits der den beiden Stielen gemeinsamen Vertikalebene liegenden Enden von Gerustböden beträchtlich derart beabstandet (Abstand 75), daß die Auflage auf den mittels Keilköpfen an den Stiel-Lochscheiben besonders kippfest festgelegten Kragarmteilen zu einer gerberträger-artigen Ausbildung des jeweiligen Stockwerksabschnittes führt.

Weitere vorteilhafte Ausgestaltungen, Merkmale, Vorteile, und Einzelheiten der Erfindung, inbesondere der nach den Sicherheitsvorschriften aller Länder mit hochentwickelter Bautechnik (DIN 4420) erforderlichen Abhubsicherungen und von Auflage-Element-Gestaltungen, wie z.B. bei Tragriegeln und/oder Konsolen sowie der Gestaltungen für die gleichzeitige Verwendung von Standard-Gerüstböden unterschiedlicher Systeme (Kombi-Riegel), sind in ihren Anpassungen an die erfindungsgemäßen Ausführungen aus den weiteren Ansprüchen und aus dem nachfolgenden, anhand der Zeichnungen abgehandelten Beschreibungsteil zu entnehmen.

Ausführungsbeispiele und Varianten der Erfindung werden nachfolgend erläutert. Es zeigen:
- Fig. 1: Ein teilweise schematisiertes Schrägbild eines Gerüstfeldes mit einer auf einer ersten Standhöhe vorgesehenen Gerüstboden-Anordnung, mit Horizontal-Tragriegel, wobei die Gerüstrastermaße einem Gerüstsystem entsprechen, welches üblicherweise mit Lochscheiben an den Stielen und mittels Keilen gesicherten Keilköpfen entspricht, bei dem Gerüstböden mit in den Ecken vorgesehenen Fixierungsbohrungen verwendet sind, die mit Hilfe von vertikalen Stiften an den Rändern des Horizontal-Tragriegels gesichert werden, wie sie sonst nur bei Gerüstsystemen mit tassenartiger Verbindung zwischen Horizontal-Tragriegel und Stiel üblich sind, wobei sich ein aus der Maßdifferenz vorhandender Gerüstelemente ergebender Zwischenraum zwischen den Enden der Gerüstböden ergibt;
- Fig. 2: ein weiter vergrößertes Teil-Schrägbild des Horizontal-Tragriegels gemäß Fig. 1, wobei die Enden zweier Gerüstböden und der Anschluß-Übergang zu den Lochscheiben der Vertikal-Stiele dargestellt sind, um die Struktur von Riegel, Gerüstböden und Einhängung zu zeigen
- Fig. 3: ein teilweise übertrieben vergrößert dargestelltes Teil-Schrägbild der Tragstruktur-Element-Anordnung zur Veranschaulichung der auf die Lochscheibe und den Stiel wirkenden Stützkräfte bei einseitiger Auflage von lastbeanspruchten Gerüstböden auf dem Horizontal-Tragriegel bzw. bei einer ungleichmäßigen Lastverteilung der Gerüstböden beidseitig des Horizontal-Tragriegels;
- Fig. 4: einen teilweise übertrieben vergrößert dargestellten Teil-Schnitt der Lochscheibe und des Keilkopfes gemäß Fig. 3 im Bereich der Anlagefläche am Stiel mit den vom Keilkopf auf die Lochscheibe und auf den (nicht gezeigten) Stiel wirkenden Stützkräften;
- Fig. 5: die Anordnung gemäß Fig. 2 in einer Gestaltung, bei der neben den Enden zweier weiterer Gerüstböden ein Überbrückungs- und Abhubsicherungs-Element dargestellt ist, wobei dieses unterseitige Haken aufweist, die in Öffnungen des Horizontal-Tragriegels eingreifen und wobei durch Horizontalverschiebung und Rückschubsicherung unbeabsichtigtes Lösen verhindert werden kann. Die Rückschubsicherung erfolgt in Üblicher Weise mit einer Klappe;
- Fig. 6: eine vergrößerte Schrägbild-Schnitt-Darstellung eines Uberbrückungs- und Abhubsicherungs-Elementes mit Sicherungshaken gemäß Fig. 5;
- Fig. 7: ein Schrägbild eines Uberbrückungs- und Abhubsicherungs-Elementes mit Verstärkungs-Doppelsteg und korrespondierendem Biege-Verstärkungs- und Sicherungsblech des Horizontal-Tragriegels für Gerüstböden an Gerüsten gemäß den vorstehenden Figuren;
- Fig. 8: eine Schragblld-Darstellung einer Gerüstelement-Gestaltung mit zwei Stielteilen, vier Gerüstböden und einem Gerüstboden-Tragriegel mit Stiftsicherung, wobei die Gerüstelemente in ihren Längsabmessungen an die Gerüstelemente anderer Hersteller derart angepaßt sind, daß Horizontal-Tragriegel mit geringerer, in einer den üblichen Dimensionen entsprechend ausgebildeten Gestaltung verwendet werden können, bei denen nur ein schmaler Schlitz für den Durchgriff des Abhubsicherungs-Mittels zwischen den einander zugewandten Enden der in Längserstreckung zueinander liegenden Gerüstböden vorgesehen sind;
- Fig. 9: ein weiter vergrößertes Teil-Schnittbild des Horizontal-Tragrlegels gemäß Fig. 8, wobei die Enden zweier Gerüstböden und der Anschluß-Übergang zu den Lochscheiben der Vertikal-Stiele dargestellt sind, um die Struktur von Riegel, Gerüstböden und Einhängung zu zeigen;
- Fig. 10: die Anordnung gemäß Fig. 9 in einer Gestaltung, bei der neben den Enden zweier weiterer Gerüstböden ein Überbrückungs- und Abhubsicherungs-Element dargestellt ist, wobei dieses unterseitige Haken aufweist, die in Öffnungen des Horizontal-Tragriegels eingreifen und wobei durch Horizontalverschiebung und Rückschubsicherung unbeabsichtigtes Lösen verhindert werden kann. Die Rückschubsicherung erfolgt in üblicher Weise mit einer Klappe;
- Fig. 11: eine vergrößerte Schrägbild-Schnitt-Darstellung eines Überbrückungs- und Abhubsicherungs-Elementes mit Sicherungshaken gemäß Fig. 10;
- Fig. 12: eine Darstellung eines Horizontal-Tragriegels, bei dem der Zwischenraum zwischen den Gerüstboden-Enden durch eine auf Gerüstbodenhöhe liegende, in das Profil des Horizontalriegels integrierte Fläche dargestellt ist, wobei nur schmale Schlitze zwischen der hutförmigen Erhebung und den Gerüstbodenenden verbleiben, so daß auch nur Teilflächen überdeckende Abhubsicherungsmittel eingesetzt werden können;
- Fig. 13: das Profil mit den wesentlichen Elementen für einen Horizontal-Trag-Übergangs-Riegel, bei dem auf der einen Seite ein Gerüstboden mit Krallen und auf der anderen Seite ein Gerüstboden mit Durchgangs-Fixieröffnungen für Vertikalstifte aufgelegt werden können, wobei auch für diese Annordnung Überbrückungs- und Abhubsicherungs-Elemente der vorgenannten Art verwendet werden können.
- Fig. 14: einen Querschnitt durch den Gerüstriegel nach Fig. 8 mit im Anschlußbereich zylindrischen Vertikalstiften;
- Fig. 15: eine der Fig. 12 entsprechende Darstellung, bei der die Vertikalstifte im Anschlußbereich eingezogen gestaltet sind, so daß sich ein geringerer Stiftabstand bzw. eine größere Tragriegel-Rohr-Breite technologisch günstig realisieren läßt;
- Fig. 16: ein der Fig. 1 entsprechendes Schrägbild, bei dem eine Konsole auf derselben Ebene wie die zwischen den Stielen liegenden Konsolen-Gerüstböden vorgesehen ist;
- Fig. 17: ein weiter vergrößertes Teil-Schrägbild der Konsole gemäß Fig. 16, wobei das Ende eines Konsolen-Gerüstbodens und der Anschluß-Übergang zu der Lochscheibe des Vertikal-Stieles dargestellt sind, um die Struktur von Konsole, Konsolen-Gerüstböden und Einhängung zu zeigen;
- Fig. 18: ein teilweise übertrieben vergrößert dargestelltes Teil-Schrägbild der Stütz-Element-Anordnung zur Veranschaulichung der auf die Lochscheibe und den Stiel wirkenden Stützkräfte bei einseitiger Auflage von lastbeanspruchten Konsolen-Gerüstböden auf dem Horizontal-Stützelement bzw. bei einer ungleichmäßigen Lastverteilung der Konsolen-Gerüstböden beidseitig des Stütz-Elementes;
- Fig. 19: eine Draufsicht auf ein teilweise schematisiertes Gerüstfeld gemäß Fig. 16 mit Gerüstböden beiderseits des Horizontal-Tragriegels und Konsolen-Gerüstböden beiderseits des Horizontal-Stützelementes, wobei zur Überbrückung des Spaltes zwischen den Gerüstböden und den Konsolen-Gerüstböden jeweils ein Überbrückungs-Element vorgesehen ist. Zur Verhinderung des Abhebens sowohl der Gerüstböden und der Konsolen-Gerüstböden als auch der Überbrückungselemente sind gerüst- und konsolenseitig Uberbrückungs- und Abhubsicherungs-Elemente vorgesehen. Diese weisen unterseitige Haken auf, die in Öffnungen des Horizontal-Tragriegels bzw. des Horizontal-Stützelementes eingreifen, wobei durch Horizontalverschiebung und Rückschubsicherung unbeabsichtigtes Lösen verhindert werden kann. Die Rückschubsicherung erfolgt in üblicher Weise mit einer Klappe;
- Fig. 20: ein Teil-Schnittbild entlang der Schnittkante A-A in Fig. 19, wobei nicht alle Elemente der Konsole dargestellt sind.
- Fig. 21: einen Teil-Schnitt entlang der Schnittkante B-B in Fig. 19.

Das Gerüst 30 hat Stiele 31.1 und 31.2, die sich in üblicher Weise auf Anfangsstücken 32.1 und 32.2 abstützen. Diese wiederum stützen sich auf mit Muttern 33.1 und 33.2 verstellbaren Stützfüßen 34.1 und 34.2. In der üblichen Weise sind auch als Horizontalstäbe bezeichnete Horizontal-Längsriegel 35 und Horizontal-Querriegel 36 sowie auch als Diagonalstäbe bezeichnete Diagonalriegel 37 vorgesehen. Diese Gerüstelemente sind in der üblichen Weise vielfach an dem Gerüst vorgesehen. Zur Abstützung der Gerüstböden 40.1 ...4 der ersten Gerüstebene 42 ist ein ungewöhnlich breiter Horizontal-Tragriegel 45 vorgesehen, welcher mit Hilfe von durch endseitig vorgesehene Keil-Köpfe 46.1 und 46.2 greifenden Keilen 47.1 und 47.2 an den Lochscheiben 48.1 und 48.2 der Stiele 31.1 und 31.2 in der bei solchen Gerüsten üblichen Weise festgekeilt ist. Diese äußerst stabile und auch gegen Kippkräfte sichere Verbindung, welche die auftretenden Kräfte mit den Kopfendflächen unmittelbar in das Stielrohr einleitet, ist näher anhand der Fig. 3 und 4 veranschaulicht.

Der Horizontal-Tragriegel 45 hat eine ebene Bodentragplatte 50 sowie endseitige Stift-Tragwände 51.1 und 51.2. Querverstrebungen 52 unter der Bodentragplatte 50 bilden ein strukturiertes, biegesteifes Element mit einem im wesentlichen kastenförmigen Horizontalriegel-Tragrohr 53, an dessen Enden 54.1 und 54.2 die Keil-Köpfe 46.1 und 46.2 vorzugsweise durch Schweißung befestigt sind. Alle Bestandteile bestehen in der Regel für die als Massenguter verwendeten Gerüste aus Stahlblech. Für die besonders kostenaufwendigen, jedoch für den Schnelltransport sowie die Schnellmontage und -demontage günstigen Leichtmetallgerüste können sie auch aus Leichtmetall bestehen.

Die Gerüstböden 40.1 und 40.2, die in Fig. 2 dargestellt sind, haben genauso wie die Gerüstböden 40.3 und 40.4 im Abstand von ihrer kürzeren stirnseitigen Endfläche 55 und von den Längsseiten-Vertikalflächen 56 in etwa gleichem Abstand liegende, mit Sicherungs-Löchern bzw. Durchgangs-Fixieröffnungen 57.1 und 57.2 gestaltete Bodenstützmittel. Diese sind in der Regel mit Vertikalhülsen 58 gestaltet. Als Gerüstbodenmaterial können Holz, jedoch auch aus Metall oder Verbundwerkstoffen gebildete, übliche Materialien für Gerüstböden verwendet werden. Die Abmessungen sowohl der Gerüstbodenelemente als auch für die Anordnung der Durchgangs-Fixieröffnungen 57.1 und 57.2 sowie deren Abstände voneinander und von den Stirn-Flächen der Gerüstböden entsprechen dem Gerüstsystem, zu dem sie üblicherweise gehören und die Abmessungen des Horizontal-Tragriegels sind entsprechend den ansonsten verwendeten Gerüstbauteilen zu gestalten.

Mit einem Auflageflächen-Teil 59 liegt das jeweilige Ende 60 des Gerüstbodens 40 auf der Auflagefläche 61 des Gerust-Tragriegels 45 bzw. seiner oberen Bodentragplatte 50, so daß durch einfache Auflage die Vertikalkräfte übergeleitet werden. Zur Lagesicherung sind Vertikalstifte 65 vorgesehen. Diese sind an den Stift-Tragwänden 51.1 und 51.2 außenseitig mit ihren unteren Befestigungsenden 66 festgeschweißt oder in sonstiger Weise durch formende Ausbildung ausgeprägt.

Die freie Aufnahmelänge 67 über der Auflagefläche 61 ist etwas geringer oder höchstens gleich der Höhe 68 der Lauffläche 69 des Gerüstbodens 40 über der Auflagefläche 61. Ihre oberen Enden 70 sind in üblicher Weise leicht konisch angespitzt, um das Einführen in die Durchgangs-Fixieröffnungen 57 zu erleichtern. Ihre Befestigungsenden 66 haben eine Befestigungs-Länge 73, die entsprechend den üblichen Abmessungen und Gestaltungen eine fertigungstechnisch günstige und den Kraftverhältnissen entsprechende Befestigung zuläßt oder die als Übergangsbereich für eine prägende Ausbildung in einem spanlosen Formungsverfahren dienen kann.

Fig. 3 veranschaulicht die Kraftüberleitung von einem, infolge der Beanspruchung 3, durchgebogenen Gerüstboden 40 auf den Stiel 31. Die relativ paßgenau angeordnete Vertikalhülse 58 stützt sich im Bereich des oberen Endes 70 des Vertikalstiftes 65 am oberen Stift-Kraftangriffspunkt 6 auf der einen Seite und im Bereich des Befestigungsendes 66 des Vertikalstiftes 65 am unteren Stift-Kraftangriffspunkt 7 auf der gegenüberliegenden Seite ab, so daß ein relativ großer Stift-Stützabstand 5 zwischen den beiden entgegengerichtet wirkenden Stift-Stützkräften 8 und 9 des aufgebrachten Momentes 10 zu betrachten ist.

Aufgrund der kraft- und formschlüssigen Verbindung zwischen dem Gerüstboden 40 und dem Vertikalstift 65 kann die Beanspruchung 3 in ein Moment 1 um die Achse 49 des Keil-Kopfes 46 übergeführt werden. Dieser stützt sich mit seinem oberen und seinem unteren Kopf-Teil 19 und 20 zum einen in dem relativ paßgenau gestalteten Horizontalschlitz 24 auf der Lochscheibe 48 kraftschlüssig und zum anderen über die mit dem Radius 23 gestaltete, obere und untere Anlagestützfläche 21 und 22 auf dem Stiel 31 form- und kraftschlüssig ab.

Wie in Fig. 4 gezeigt, stützt sich der obere Kopf-Teil 19 mit seiner oberen Innenbegrenzung 24.1 auf der einen Seite des Keilkopfes 46 am oberen Lochscheiben-Kraftangriffspunkt 13 mit der oberen Lochscheiben-Stützkraft 11 ab, während sich auf der gegenüberliegenden Seite des Keilkopfes 46 der untere Kopf-Teil 20 mit seiner unteren Innenbegrenzung 24.2 am unteren Lochscheiben-Kraftangriffspunkt 14 mit der unteren Lochscheiben-Stützkraft 12 abstützt. Diese Stützkräfte greifen an der Lochscheibe in dem wirksamen HorizontalAbstand 4 an.

Aufgrund der bezüglich des Stiels 31 formschlüssigen Gestaltung (Radius 23) der oberen und unteren Anlagestützfläche 21 und 22, stützt sich der Keil-Kopf 46 außerdem auf der einen Seite mit seinem oberen Kopf-Teil 19 am oberen Tangentialkraft-Angriffspunkt 17 mit der oberen tangentialen Kopfteil-Stützkraft ab, während sich auf der gegenüberliegenden Seite der untere Kopf-Teil 20 am unteren Tangentialkraft-Angriffspunkt 18 mit der unteren tangentialen Kopfteil-Stützkraft abstützt. Diese Stützkräfte greifen in dem wirksamen Vertikal-Abstand 29 am Stiel 31 an.

Neben der Abstützung des Keil-Kopfes 46 an den vorstehend genannten Auflagestellen, stützt sich dieser noch mit der oberen, radialen Kopfteil-Stützkraft 25 am oberen Radialkraft-Angriffspunkt 27 und mit der unteren radialen Kopfteil-Stützkraft 26 am unteren Radialkraft-Angriffspunkt 28 ab, wobei den beiden Radialkraft-Angriffspunkten der Abstand 2 zugeordnet ist (Fig. 4).

Die besonders vorteilhafte Gestaltung des Keil-Kopfes 46 führt in Verbindung mit den großen wirksamen Abständen der Stützkraft-Angriffspunkte an der Lochscheibe 48 (Horizontal-Abstand 4) und insbesondere am Stiel 31 (Vertikal-Abstand 2 und Abstand 29) zu einer optimalen Kraft- und Momentenübertragung auf den Stiel, mit der Folge, daß größere statische und dynamische Beanspruchungen ertragbar sind bzw. daß die entsprechenden Gerüstteile gewichtsoptimiert dimensioniert werden können.

Der Horizontal-Tragriegel 45 hat an seiner Unterseite Ablauf-Öffnungen 84, damit eine Ablaufmöglichkeit für fluide Medien bei der Oberflächenbehandlung oder für Regenwasser geschaffen wird.

Zur Überbrückung des Zwischenraums 76 zwischen den Enden 60 der auf den beiden Seiten des Horizontal-Tragriegels 45 abgestützten Gerüstböden 40.1 ... 4 und zur Verhinderung ihres Abhebens ist ein Abhubsicherungs-Mittel 95 mit einer Überbrückungs- und Abhubsicherungs-Platte 80 vorgesehen, deren Auflageenden 81 mit einer Auflagelänge 82 auf den Gerüstböden 40.1 ... 4 aufliegen. In der Mitte sind an ihrer Unterseite Sicherungshaken 85 angebracht, die in Sicherungsöffnungen 86 mit Langloch-Charakter eingreifen. Die Hakenenden 87 der Sicherungshaken 85 liegen dann unter der Stützfläche 88 des Horizontal-Tragriegels 45, wenn die Überbrückungs- und Abhubsicherungs-Platte 80 in Richtung der quer zur Längserstreckung des Gerüstbodens verlaufenden Sicherungsöffnung 86 verschoben ist, so daß es in der Abhubsicherungs-Position liegt, wie sie sich aus DE 30 20 389 C2 ergibt. Zur Rückschub-Sicherung können verschiedene Hilfselemente vorgesehen sein. Besonders vorteilhaft ist die bekannte Lösung mit einer Sicherungsklappe 89, die mit Hilfe eines Scharniergelenkes 90 befestigt ist und sich mittels ihres Schlitzes 91 an der innen liegenden Keilfläche 92 des jeweililgen Keiles 47 abstützt und so die Rückschub-Verhinderung in bekannter Weise bewirkt.

Eine andere Gestaltung in kinematischer Umkehr bei gleichem Sicherungsprinzip zeigt die Fig. 7. Hierzu ist zum einen ein von der Bodentragplatte 50 des Horizontal-Tragriegels 45 aufragendes Biege-Verstärkungs und Sicherungsblech 93 mit Hakenschlitz 94 und oben liegender Eingriffs- bzw. Einführungsöffnung 97 vorgesehen. Zum anderen ist unter der Überbrückungs- und Abhubsicherungs-Platte 80 eine auch als U-Profil gestaltbare Doppelsteganordnung 98, mit Aufnahme-Öffnung 99 zur Aufnahme des Sicherungsbleches 93, nach unten gestaltet, wobei an passenden Stellen Verschiebe-Sicherungs-Stifte 96 angebracht sind.

Auch bei dieser Anordnung können Rückschubsicherungs-Mittel verschiedener Art, insbesondere mit Hilfe der Sicherungsklappe 89 vorgesehen sein.

Die Fig. 8-10 zeigen eine in Aufbau und Anordnung der Gerüstelemente gleichartige Gestaltung, bei der diese in ihren Längsabmessungen an die Gerüstelemente anderer Hersteller derart angepaßt sind, daß Horizontal-Tragriegel mit geringerer, in einer den üblichen Dimensionen entsprechend ausgebildeten Gestaltung verwendet werden können, bei denen nur ein schmaler Zwischenraum 176 für den Durchgriff des Abhubsicherungs-Mittels 95 zwischen den einander zugewandten Enden 155 der in Längserstreckung zueinander liegenden Gerüstböden 140.1 ...4 vorgesehen sind. Zur Vermeidung des Abhebens der Gerüstböden 140.1 ...4 ist in an sich gleicher Weise wie in Fig. 5 und 6 gezeigt, ein Abhubsicherungs-Mittel 95 mit Überbrückungs- und Abhubsicherungs-Platte 80 vorgesehen.

Auch diese Gestaltung weist die vorteilhaften Prinzipien von Modulgerüstsystemen mit Lochscheiben und sich mit ihren Stützendflächen an den Rohren der Stiele direkt abstützenden Keil-Köpfen und von oben und unten bezüglich der Scheibe liegenden Keil-Kopfelementen mit durchgesteckten Keilen auf.

Eine hinsichtlich der Aufnahme von Kippkräften um die Gerüstbodenlängsachse verbesserte Gestaltung eines Horizontal-Tragriegels 245 mit hutartig ausgebildeter Oberseite zeigt Fig. 12. Der Horizontal-Tragriegel weist eine obere, Stütz- bzw. Begrenzungsfläche 262 und beiderseits des Horizontal-Tragriegels 245 tiefer verlaufende, parallele Auflageflächen 263.1 und 263.2 von Stift- und Belag-Tragstützen 264.1 und 264.2 auf. Die Begrenzungsfläche 262 liegt etwa auf derselben Höhe 276 wie die Oberfläche 277 der Gerüstböden 240.1 und 240.2 so daß der Abstand 278 der oberen Begrenzungsfläche 262 von der Auflagefläche 263 in etwa der Dicke 279 der Gerüstböden 240 entspricht. Zwischen der oberen Begrenzungsfläche 262 und den Auflageflächen 263 sind etwa senkrecht zu diesen Flächen und parallel zu den Stirnseiten 255 der Gerüstböden 240 verlaufende Stirn-Begrenzungsflächen 270.1 und 270.2 vorgesehen. Zur Lagesicherung sind im Bereich der nach außen weisenden Enden 271.2 und 271.2 der horizontalen Sift- und Belag-Tragstützen 264 sich im wesentlichen nach oben erstreckende Vertikalstife 265 vorgesehen, die sich vorteilhafterweise in paßgenauen Durchgangslöchern 272 der Sift- und Belag-Tragstützen 24.1 und 264.2 erstrecken. Die Vertikalstifte 265 sind im Bereich ihrer unteren Befestigungsenden 266 an den Stift- und Belag-Tragstützen 264 vorzugsweise mittels Schweißen befestigt. Die freie Aufnahmelänge 267 über der Auflagefläche 263 ist etwas geringer oder höchstens gleich der Höhe 268 der Lauffläche der Gerüstböden 240 über der Auflagefläche 263.

Die übrigen Merkmale des Horizontal-Tragriegels 245 entsprechen im wesentlichen der zuerst beschriebenen Variante. Es sind in entsprechender Weise Querverstrebungen 252 unter der oberen Begrenzungsfläche 262 vorgesehen, die ein strukturiertes, biegesteifes Element mit den Stift- und Belagtragstützen 264 und einem im wesentlichen kastenförmigen Horizontalriegel-Tragrohr 253 bilden, wobei in üblicher Weise an dessen Enden Keil-Köpfe vorzugsweise durch Schweißung befestigt sind.

Im Rahmen des zunehmenden Gebrauchs von Modulgerüsten verschiedener Hersteller und verschiedener Abmessungen sowie in einzelnen Anschlußbereichen unterschiedlich gestalteter Gerüstelemente kann es vorkommen oder sinnvoll sein, einen Teil des Gerüstes mit Gerüstböden 339 zu versehen, die sich mit endseitig vorgesehenen Klauen bzw. Krallen 343 auf nach oben offenen Horizontal-Stützschenkeln 344 abstützen, während unmittelbar daneben mit ihrem Auflageflächen-Teil 359 auf der Horizontal-Auflagefläche 361 aufliegende Gerüstböden 340 mit im Abstand von Stirn- und Seitenflächen liegenden Durchgangs-Fixieröffnungen 357.1 und 357.2 vorgesehen sind, die vorzugsweise mit stützenden, kräfteübertragenden und gute Benutzungsverhältnisse ermöglichenden Vertikalhülsen 358 ausgestattet sind. Ein solcher Horizontal-Tragriegel 345 ist in Fig. 13 mit seinen beiden verschiedenen Gerüstrahmenböden 339 und 340 und Anschlußeinrichtungen schematisch dargestellt. An seinem hinten liegenden Ende 354 ist ein Keil-Kopf 346 des hier näher beschriebenen Gerüstsystems mit Lochscheiben 348 und Durchsteckkeilen 347 dargestellt. Hier kann jedoch für andere Gerüstgrundsysteme auch eine Befestigungseinrichtung vorgesehen sein, die zum Knotenelement des anderen Gerüstsystems paßt.

Die Vertikalstifte können im Anschlußbereich zum Horizontal-Tragriegel hin auf verschiedene Weise gestaltet sein, um den unterschiedlichen Anforderungen und konstruktiven Gegebenheiten von Gerüstgrundsystemen Rechnung zu tragen. Wie in Fig. 14 und 15 dargestellt, können zum einen im Bereich ihrer Befestigungsenden 464 zylindrisch gestaltete Vertikalstifte 463 vorgesehen sein. Zum anderen können im Bereich ihrer Befestigungsenden 466 eingezogen gestaltete, vorzugsweise halbzylindrische Vertikalstifte 465 vorgesehen sein, damit sich ein geringerer Stiftabstand 416 bzw. eine größere Breite 418 des Horizontal-Riegels 445 mit seinem Horizontalriegel-Tragrohr 453 technologisch günstig realisieren läßt. Die Vertikalstifte 463 bzw. 465 sind an den Stift-Tragwänden 449.1 und 449.2 bzw. 451.1 und 451.2 außenseitig mit ihren unteren Befestigungsenden 464 bzw. 466 festgeschweißt oder in sontiger Weise durch formende Ausbildung ausgeprägt.

An der in Fig. 16 vorn liegenden Lochscheibe 48.2 ist eine Konsole 500 mit einem Keilkopf 46.3 befaßt. Die Konsole 500 hat ein Horizontal-Stützelement 501, welches mit einer am Keilkopf-Ende 554.1 befestigten, in etwa senkrecht zum Horizontal-Stützelement 501 verlaufenden Vertikalstrebe 502 und einer vom freien Ende bzw. Frei-Ende 554.2 zur Vertikalstrebe 502, insbesondere zu deren Ende 504 führenden Schrägstrebe 503 ausgestattet ist. Das Ende 504 der Schrägstrebe 503 liegt an der Außenseite des Rohres 505 des Stieles 31.2 lose an, während der Keil 47.3 den Keilkopf 46.3 in der üblichen Weise an der Scheibe 48.2 festlegt. Am freien Ende 554.2 des Horizontal-Stützelementes 501 ist ein kurzes Vertikalrohr 506 senkrecht stehend mit einer Schweißnaht 507 befestigt und hat einen dünneren oberen Rohrteil 508 mit einem Querloch 509 für das Aufstecken weiterer Gerüstelemente, inbesondere Stielelemente.

Genauso wie die Gerüstböden 140.1 ... 4 haben die Konsolen-Gerüstböden 140.5 und 140.6 in Größe und Anordnung entsprechende Durchgangs-Fixieröffnungen und sind in der üblichen Weise aufgesteckt.

Auch hier wirkt sich besonders günstig aus, daß der oft allein große Lasten tragende Konsolen-Gerüstboden 140 insbesondere bei Durchbiegung, sich mit seinen mit Vertikalhülsen 58 versehenen Durchgangs-Fixieröffnungen 57 an den Vertikalstiften 65 abstützen kann und somit eine besonders gute Kraftüberleitung vom Konsolen-Gerüstboden 140 auf den Stiel 31 mit Hilfe des Keilkopfes 46 und seiner oberen und unteren Anlagestützflächen 21 und 22 des oberen und unteren Kopfteils 19 und 20 erfolgen kann (Fig. 18). Der Mechanismus der Kraftüberleitung erfolgt dabei wie vorstehend am Beispiel eines beanspruchten Gerüstbodens anhand Fig. 3 und Fig. 4 erläutert.

Das Horizontal-Stützelement 501 hat eine ebene Bodentragplatte 550 sowie endseitige Stift-Tragwände 551.1 und 551.2. Das Horizontal-Stützelement 501 wird mit einem im wesentlichen kastenförmigen Stützelement-Tragrohr 553 gebildet, an dessen Keilkopf-Ende 554.1 der Keil-Kopf 46.3 vorzugsweise durch Schweißung befestigt ist. Alle Bestandteile bestehen in der Regel für die als Massengüter verwendeten Gerüste aus Stahlblech. Für die besonders kostenaufwendigen, jedoch für den Schnelltransport sowie die Schnellmontage und -demontage günstigen Leichtmetallgerüste können sie auch aus Leichtmetall bestehen.

Die Konsolen-Gerüstböden 140.5 und 140.6, die in Fig. 20 dargestellt sind, haben genauso wie die Gerüstböden 140.1 ... 4 im Abstand von ihrer kürzeren stirnseitigen Endfläche 155 und von den Längsseiten-Vertikalflächen 156 in etwa gleichem Abstand liegende Durchgangs-Fixieröffnungen 57.1 und 57.2. Diese sind in der Regel mit Vertikalhülsen 58 gestaltet. Als Gerüstbodenmaterial können Holz, jedoch auch aus Metall oder Verbundwerkstoffen gebildete, übliche Materialien für Gerüstböden verwendet werden. Die Abmessungen sowohl der Gerüstbodenelemente als auch für die Anordnung der Durchgangs-Fixieröffnungen 57.1 und 57.2 sowie deren Abstände voneinander und von den Stirn-Flächen der Gerüstböden entsprechen dem Gerüstsystem, zu dem sie üblicherweise gehören und die Abmessungen des Horizontal-Tragriegels sind entsprechend den ansonsten verwendeten Gerüstbauteilen zu gestalten.

Mit einem Auflageflächen-Teil 159 liegt das jeweilige Ende 160 der Konsolen-Gerüstböden 140.5 und 140.6 auf der Auflagefläche 561 des Horizontal-Stützelementes 501 bzw. seiner oberen Bodentragplatte 550, so daß durch einfache Auflage die Vertikalkräfte übergeleitet werden. Zur Lagesicherung sind Vertikalstifte 65 vorgesehen. Diese sind an den Stift-Tragwänden 551.1 und 551.2 außenseitig mit ihren unteren Befestigungsenden 66 festgeschweißt oder in sonstiger Weise durch formende Ausbildung ausgeprägt.

Die freie Aufnahmelänge 67 über der Auflagefläche 561 ist etwas geringer oder höchstens gleich der Höhe 68 der Lauffläche 169 der Gerüstböden 140.5 und 140.6 über der Auflagefläche 561. Ihre oberen Enden 70 sind in üblicher Weise leicht konisch angespitzt, um das Einführen in die Durchgangs-Fixieröffnungen 57 zu erleichtern. Ihre Befestigungsenden 66 haben eine Befestigungs-Länge 73, die entsprechend den üblichen Abmessungen und Gestaltungen eine fertigungstechnisch günstige und den Kraftverhältnissen entsprechende Befestigung zuläßt oder die als Übergangsbereich für eine prägende Ausbildung in einem spanlosen Formungsverfahren dienen kann.

Das Horizontal-Stützelement 501 hat an seiner Unterseite Ablauf-Öffnungen 584, damit eine Ablaufmöglichkeit für fluide Medien bei der Oberflächenbehandlung oder für Regenwasser geschaffen wird.

Zur Überbrückung des Zwischenraumes 176 zwischen den Enden 160 der auf den beiden Seiten des Horizontal-Stützelementes 501 abgestützten Konsolen-Gerüstböden 140.5 und 140.6 und zur Verhinderung ihres Abhebens ist ein Abhubsicherungs-Mittel 595 mit einer Überbrückungs- und Abhubsicherungs-Platte 580 vorgesehen, deren Auflageenden 581 mit einer Auflagelänge 582 auf den Konsolen-Gerüstböden 140.5 und 140.6 aufliegen. In der Mitte sind an ihrer Unterseite Sicherungshaken 585 angebracht, die in Sicherungsöffnungen 586 mit Langloch-Charakter eingreifen. Die Hakenenden 587 der Sicherungshaken 585 liegen dann unter der Stützfläche 588 des Horizontal-Stützelementes 501, wenn die Überbrückungsund Abhubsicherungs-Platte 580 in Richtung der quer zur Längserstreckung der Gerüstböden 140.5 und 140.6 verlaufenden Sicherungsöffnung 586 verschoben ist, so daß es in der Abhubsicherungs-Position liegt, wie sie sich aus DE 30 20 389 C2 ergibt. Zur Rückschub-Sicherung können verschiedene Hilfselemente vorgesehen sein. Besonders vorteilhaft ist die bekannte Lösung mit einer Sicherungsklappe 589, die mit Hilfe eines Scharniergelenkes 590 befestigt ist und sich mittels ihres Schlitzes 591 an der innen liegenden Keilfläche 92 des jeweiligen Keiles 47.3 abstützt und so die Rückschub-Verhinderung in bekannter Weise bewirkt.

Vorteilhafterweise kann zur Rückschubbegrenzung der Überbrückungs- und Abhubsicherungsplatte 580 einerends eine sich überwiegend normal zu ihr erstreckende Anschlaglasche 520 vorgesehen sein. Zur zusätzlichen seitlichen Fixierung der Überbrückungs- und Abhubsicherungsplatte 580, kann diese endseitig eine überwiegend senkrecht und normal zu ihr verlaufende Doppelsteg- oder U-Profilanordnung 598 aufweisen.

Zur Überbrückung des Zwischenraumes 576 zwischen den Gerüstböden 140.1 und 140.3 einerseits und den Konsolen-Gerüstböden 140.5 und 140.6 andererseits, ist jeweils ein Überbrückungs-Mittel 510 mit Überbrückungsplatte 511 vorgesehen. Diese weist endseitig eine Abhub-Fixierungs-Lasche 512 auf, die nach unten versetzt unter die beiden Überbrückungs- und Abhubsicherungsplatten 80 und 580 greift. Die Breite 515 der Abhub-Fixierungs-Lasche 512 ist kleiner, und die Breite der Überbrückungsplatte 511 ist größer als der Lateralabstand 514 zwischen den Gerüstböden 140.1 bzw. 140.3 und den Konsolen-Gerüstböden 140.5 bzw. 140.6.

Die beiden Abhubsicherungsmittel 95 und 595 verhindern demnach wirkungsvoll nicht nur das Abheben der Gerüstböden 140.1 ... 4 und der Konsolen-Gerüstböden 140.5, 140.6, sondern auch das Abheben der Überbrückungs-Mittel 510.

Nachfolgend wird ein wichtiger Teil der Beschreibung wiedergegeben:
Die Erfindung betrifft ein Gerüst (30) bzw. Gerüstteil mit Tragstruktur-Element-Anordnung, welches ein verwindungssteifes Raumtragwerk unter Zuhilfenahme von Stielen (31), Horizontalstäben (35, 36, 45) und
Diagonalstäben (37) bildet, und Modul-Rastermaßen in allen drei Raumrichtungen sowie Längsanschluß-Rastermaßen für Standard-Anschluß-Gerüstböden (40.1 bis 40.4) gehorcht. An Knotenelementen sind Horizontal-Stützelemente bzw.
-Tragriegel (45) mittels je eines Keils (47) über Keil-Köpfe (46) angeschlossen, wobei diese auf horizontal angebrachte Lochscheiben (48) der Stiele (31) aufgesteckt werden. Die Gerüstböden (40) sind auf
Horizontal-Stützelementen bzw. -Tragriegeln (45) zumindest teilweise mittels an diesen angebrachten Sicherungsstiften verschiebegesichert und gegen Abheben gesichert abgestützt.

### Bezugszeichenliste:

- 1: Moment
- 2: Vertikal-Abstand
- 3: Beanspruchung
- 4: Horizontal-Abstand
- 5: Stift-Abstand
- 6: unterer Stift-Kraftangriffspunkt
- 7: oberer Stift-Kraftangriffspunkt
- 8: untere Stift-Stützkraft
- 9: obere Stift-Stützkraft
- 10: Moment
- 11: obere Lochscheiben-Stützkraft
- 12: untere Lochscheiben-Stützkraft
- 13: oberer Lochscheiben-Kraftangriffspunkt
- 14: unterer Lochscheiben-Kraftangriffspunkt
- 15: obere tangentiale Kopfteil-Stützkraft
- 16: untere tangentiale Kopfteil-Stützkraft
- 17: oberer Tangentialkraft-Angriffspunkt
- 18: unterer Tangentialkraft-Angriffspunkt
- 19: oberes Kopfteil
- 20: unteres Kopfteil
- 21: obere Anlagestützfläche
- 22: untere Anlagestützfläche
- 23: Radius
- 23.1: "
- 23.2: "
- 24: Horizontalschlitz
- 24.1: obere Innenbegrenzung
- 24.2: untere Innenbegrenzung
- 25: obere radiale Kopfteil-Stützkraft
- 26: untere radiale Kopfteil-Stützkraft
- 27: oberer Kraft-Angriffspunkt
- 28: unterer Kraft-Angriffspunkt
- 29: Abstand
- 30: Gerüst
- 31: Stiel
- 31.1: "
- 31.2: "
- 32.1: Anfangsstück
- 32.2: "
- 33.1: Mutter
- 33.2: "
- 34.1: Stützfuß
- 34.2: "
- 35: Horizontal-Längsriegel
- 36: Horizontal-Querriegel
- 37: Diagonalriegel
- 40: Gerüstboden
- 40.1: "
- 40.2: "
- 40.3: "
- 40.4: "
- 40.5: Konsolen-Gerüstboden
- 40.6: "
- 42: erste Gerüstebene
- 45: Horizontal-Tragriegel
- 46: Keil-Kopf
- 46.1: "
- 46.2: "
- 46.3: "
- 47: Keil
- 47.1: "
- 47.2: "
- 47.3: "
- 48: Lochscheibe
- 48.1: Lochscheibe
- 48.2: "
- 49: Achse
- 50: Bodentragplatte
- 51: Stift-Tragwand
- 51.1: Stift-Tragwand
- 51.2: "
- 52: Querverstrebung
- 53: Horizontalriegel-Tragrohr
- 54.1: Ende von 53
- 54.2: "
- 55: Endfläche
- 56: Längsseite-Vertikalfläche
- 57: Durchgangs-Fixieröffnung
- 57.1: "
- 57.2: "
- 58: Vertikalhülse
- 59: Auflageflächen-Teil
- 60: Ende von 40
- 61: Auflagefläche
- 65: Vertikalstift
- 66: Befestigungsende
- 67: freie Aufnahmelänge
- 68: Höhe
- 69: Lauffläche
- 70: oberes Ende von 65
- 73: Befestigungs-Länge
- 75: Abstand
- 76: Zwischenraum
- 80: Uberbrückungs- und Abhubsicherungsplatte
- 81: Auflageende
- 82: Auflagelänge
- 83: Gesamtbreite
- 84: Ablauf-Öffnung
- 85: Sicherungshaken
- 86: Sicherungsöffnung
- 87: Hakenende
- 88: Stützfläche
- 89: Sicherungsklappe
- 90: Scharniergelenk
- 91: Schlitz
- 92: Keilfläche
- 93: Biege-Verstärkungs- und Sicherungsblech
- 94: Hakenschlitz
- 95: Abhubsicherungs-Mittel
- 96: Verschiebe-Sicherungs-Stift
- 97: Einführöffnung
- 98: Doppelsteganordnung
- 99: Aufnahme-Öffnung
- 130: Gerüst
- 140: Gerüstboden
- 140.1: "
- 140.2: "
- 140.3: "
- 140.4: "
- 140.5: Konsolen-Gerüstboden
- 140.6: "
- 145: Horizontal-Tragriegel
- 150: Bodentragplatte
- 151.1: Stift-Tragwand
- 151.2: "
- 153: Horizontalriegel-Tragrohr
- 154.1: Ende von 153
- 154.2: "
- 155: Endfläche
- 156: Längsseite-Vertikalfläche
- 159: Auflageflächenteil
- 160: Ende von 140
- 161: Auflagefläche
- 168: Höhe
- 169: Lauffläche
- 175: Abstand
- 176: Zwischenraum
- 184: Ablauf-Öffnung
- 186: Sicherungsöffnung
- 188: Stützfläche
- 240: Gerüstboden
- 240.1: Gerüstboden
- 240.2: "
- 245: Horizontal-Tragriegel
- 252: Querverstrebung
- 253: Horizontalriegel-Tragrohr
- 255: Stirnseiten von 240
- 262: Begrenzungsfläche
- 263: Auflagefläche
- 263.1: Auflagefläche
- 263.2: "
- 264: Stift- und Belagtragstütze
- 264.1: Stift- und Belagtragstütze
- 264.2: "
- 265: Vertikalstift
- 266: Befestigungsende
- 267: freie Aufnahmelänge
- 268: Höhe
- 270.1: Stirn-Begrenzungsfläche
- 270.2: "
- 271.1: Ende
- 271.2: "
- 272: Durchgangsloch
- 276: Höhe
- 277: Oberfläche
- 278: Abstand
- 279: Dicke von 240

- 339: Gerüstboden
- 340: Gerüstboden
- 343: Kralle
- 344: Horizontal-Stützschenkel
- 345: Horizontal-Tragriegel
- 353: Horizontalriegel-Rohr
- 354: Ende von 353
- 357: Durchgangs-Fixieröffnung
- 357.1: Durchgangs-Fixieröffnung
- 357.2: "
- 358: Vertikalhülse
- 359: Auflageflächen-Teil
- 361: Auflagefläche
- 365: Vertikalstift
- 415: Stiftabstand
- 416: Stiftabstand
- 417: Breite von 423
- 418: Breite von 453
- 423: Horizontalriegel-Tragrohr
- 444: Horizontal-Tragriegel
- 445: Horizontal-Traoriegel
- 449: Stift-Tragwand
- 449.1: Stift-Tragwand
- 449.2: "
- 451: Stift-Tragwand
- 451.1: Stift-Tragwand
- 451.2: "
- 453: Horizontalriegel-Tragrohr
- 462: Breite von 453
- 463: Vertikalstift
- 464: Befestigungsende
- 465: Vertikalstift
- 466: Befestigungsende
- 500: Konsole
- 501: Horizontal-Stützelement
- 502: Vertikalstrebe
- 503: Schrägstrebe
- 504: Ende von 503
- 505: Rohr
- 506: Vertikalrohr
- 507: Schweißnaht
- 508: oberes Rohrteil
- 509: Querloch
- 510: Uberbrückungs-Mittel
- 511: Überbrückungsplatte
- 512: Abhub-Fixierungs-Lasche
- 513: Breite von 511
- 514: Lateralabstand
- 515: Breite von 512
- 520: Anschlaglasche
- 550: Bodentragplatte
- 551: Stift-Tragwand
- 551.1: Stift-Tragwand
- 551.2: "
- 553: Stützelement-Tragrohr
- 554.1: Kellkopf-Ende von 553
- 554.2: Frei-Ende von 553
- 561: Auflagefläche
- 576: Zwischenraum
- 580: Überbrückungs- und Abhubsicherungsplatte
- 581: Auflageende
- 582: Auflagelänge
- 583: Gesamtbreite
- 584: Ablauf-Öffnung
- 585: Sicherungshaken
- 586: Sicherungsöffnung
- 587: Hakenende
- 588: Stützfläche
- 589: Sicherungsklappe
- 590: Scharniergelenk
- 591: Schlitz
- 595: Abhubsicherungs-Mittel
- 598: Doppelsteganordnung

## Patentansprüche

1. Gerüst (30) mit Tragstruktur-Element-Anordnung, wobei ein verwindungssteifes Raumtragwerk unter Zuhilfenahme von Stielen (31), Horizontälstäben (35, 36, 45) und Diagonalstäben (37) gebildet ist, das Gerüst (30) Modul-Rastermaßen in allen drei Raumrichtungen sowie Längsanschluss-Rastermaßen für die Gerüstböden (40, 140, 240, 339, 340) gehorcht und wobei das Breiten-Rastermaß entsprechend der Breite des Personenarbeitsraumes gewählt ist und das Höhen-Rastermaß einem Höhenmodulmaß zur variablen Unterteilung einer Personenarbeitshöhe entspricht und das Längs-Rastermaß der Horizontalerstreckung einer Feldgröße entspricht und die Längsanschluss-Rastermaße entsprechend der Auflageelementgestaltung kleiner als die Längs-Rastermaße sind, mit folgenden Merkmalen:
a. An den Stielen (31) abgestützte Horizontal-Tragriegel (45, 145, 245, 345, 444, 445) sind an Knotenelementen mittels je eines Keils (47) angeschlossen;
b. die Gerüstböden (40, 140, 240, 339, 340; 140.5, 140.6) sind an den Horizontal-Tragriegeln (45, 145, 245, 345, 444, 445) abgestützt;
c. für die Abstützung der Gerüstböden (40, 140, 240, 339, 340; 140.5, 140.6) an den Horizontal-Tragriegeln (45, 145, 245, 345, 444, 445) sind Bodenstützmittel und Riegelauflagemittel vorgesehen;
d. die Gerüstböden (40, 140, 240, 339, 340; 140.5, 140.6) sind gegen Abheben gesichert und wenigstens teilweise verschiebegesichert;
e. die Horizontal-Tragriegel (45, 145, 245, 345, 444, 445) haben an ihren Enden bzw. an ihrem einen Ende Keil-Köpfe (46) mit etwa auf halber Höhe liegenden Horizontalschlitzen (24) zum Aufstecken auf horizontal angeordnete Lochscheiben (48) der Stiele (31) und zum Durchstecken der Keile (47) durch die über und unter der zugeordneten Lochscheibe (48) liegenden Kopfteile (19, 20) und durch die Löcher in den Lochscheiben (48), die im eingesteckten Zustand der Keile (47) ein gegenseitiges Lösen der Elemente ohne manuellen Eingriff verhindern;
f. die Gerüstböden haben zumindest teilweise im Bereich ihrer Stirnenden zylindrische, sich vertikal erstreckende Sicherungs-Löcher (57);
g. an den Horizontal-Tragriegeln (45, 145, 245, 345, 444, 445) sind Vertikalstifte (65) mit zu den Sicherungs-Löchern (57) passenden Abmessungen angeordnet;
h. die Vertikalstifte (65) sind entsprechend dem Lochabstand und dem Endflächenabstand von den in den Gerüstböden (40, 140, 240, 340; 140.5, 140.6) vorgesehenen Sicherungs-Löchern (57) angeordnet und ragen über eine obere Riegel-Auflagefläche des Horizontal-Tragriegels (45, 145, 245, 345, 444, 445) auf;
i. die Vertikalstifte (65) ragen mit einer freien Aufnahmelänge (67) über der Riegel-Auflagefläche auf, die etwas kleiner oder höchstens gleich der Dicke des Gerüstbodens (40, 140, 240, 340; 140.5, 140.6) und/oder seines Auflagebereichs ist;
j. die Lochränder der Gerüstböden (40, 140, 240, 340; 140.5, 140.6) sind als Bodenstützflächen zur Auflage auf der Riegel-Auflagefläche gestaltet,
**gekennzeichnet durch** folgende Merkmale:
k. die Sicherungs-Löcher (57) weisen durchgehende Vertikalhülsen (58) auf, in die die Vertikalstifte (65) relativ passgenau einführbar sind;
l. der Horizontal-Tragriegel (45, 145, 245, 345, 444, 445) weist Eingriffsfreiräume (97) für die Aufnahme von zumindest einem, die Enden der Gerüstböden (40, 140, 240, 339, 340; 140.5, 140.6) abdeckenden Abhubsicherungs-Mittel (95; 595) auf.

2. Gerüst nach Anspruch 1,
**dadurch gekennzeichnet, dass**
- das Abhubsicherungsmittel (95; 595) mit einer Überbrücküngs-und Abhubsicherüngsplatte (80; 580) gestaltet ist, die unterseitig mit vertikalen Abstandsteilen sowie horizontalen Stütz- und Fixierschenkelteilen ausgestattet ist.

3. Gerüst nach zumindest einem der Ansprüche 1 oder 2,
**dadurch gekennzeichnet, dass**
- das Abhubsicherungs-Mittel (95; 595) mit Sicherungshaken (85; 585) und endseitiger Sicherungsklappe (89; 589) ausgestattet ist.

4. Gerüst nach Anspruch 2 oder 3,
**dadurch gekennzeichnet, dass**
- die Stütz- und Fixierschenkelteile mit zumindest einem im Wesentlichen horizontal und senkrecht zur Längsachse' des Horizontal-Tragriegels (45) verlaufenden Verschiebe-Sicherungs-Stift (96) ausgebildet sind, der in eine nach oben offene, hakenförmige Eingriffsöffnung (97) des Horizontal-Tragriegels (45) bzw. Horizontal-Stützelementes (501) eingreift.

5. Gerüst nach zumindest einem der Ansprüche 1 bis 4,
**dadurch gekennzeichnet, dass**
- der Horizontal-Tragriegel (245) mit einer in etwa auf der Höhe der Lauffläche (69) liegenden Stützfläche (262) ausgebildet ist.

6. Gerüst nach Anspruch 5,
**dadurch gekennzeichnet, dass**
- die Überbrückungs- und Abhubsicherungsplatte (80; 580) eine dünne Blech- oder Strang-Guss-Platte ist, die sich in zumindest größeren Flächenbereichen auf der Stützfläche (262) abstützt und mit Sicherungshaken (85; 585) für die Einhängung und Fixierung ausgestattet ist.

7. Gerüst nach zumindest einem der Ansprüche 1 bis 6,
**dadurch gekennzeichnet, dass**
- der Horizontal-Tragriegel (45, 145, 245, 345, 444, 445) zumindest eine vertikale Stifttragwand (51, 151, 449, 451; 551) aufweist, an der die Vertikalstifte (65) befestigt sind.

8. Gerüst nach zumindest einem der Ansprüche 1 bis 7,
**dadurch gekennzeichnet, dass**
- die Vertikalstifte (65) auf beiden Seiten des Horizontal-Tragriegels (45, 145, 245, 444, 445) angeordnet sind.

9. Gerüst nach Anspruch 7 oder 8,
**dadurch gekennzeichnet, dass**
- die Vertikalstifte (65) die Stifttragwand (51, 151, 449, 451; 551) zumindest teilweise überlappen.

10. Gerüst nach zumindest einem der Ansprüche 1 bis 9,
**dadurch gekennzeichnet, dass**
- der Horizontal-Tragriegel (45, 145, 245, 345, 444, 445) mit einem Horizontalriegel-Tragrohr (53, 153, 253, 353, 423, 453) gestaltet ist, das auf seiner Unterseite zumindest eine Ablauföffnung (84, 184; 584) für fluide Medien aufweist.

11. Gerüst nach zumindest einem der Ansprüche 1 bis 10,
**dadurch gekennzeichnet, dass**
- die Bodenstützmittel bei zumindest einem Teil der Gerüstböden (340) im Bereich ihrer Stirnenden sich vertikal erstreckende Sicherungs-Löcher (57) enthalten, während sie bei einem anderen Teil der Gerüstböden (339) im Bereich ihrer Stirnenden Klauen (343) enthalten.

12. Gerüst nach zumindest einem der Ansprüche 1 bis 11,
**dadurch gekennzeichnet, dass**
- die Riegelauflagemittel auf einer Seite des Horizontal-Tragriegels (345) mit Vertikalstiften (65) mit zu den Sicherungs-Löchern (57) passenden Abmessungen sowie mit Riegel-Auflageflächen (361) für Gerüstböden (340) mit Sicherungs-Löchern (57) gestaltet sind, während auf einer anderen Seite des Horizontal-Tragriegels (345) die Riegelauflagemittel Riegel-Auflageflächen (341) für Gerüstböden (339) mit Klauen (343) aufweisen.

13. Gerüst nach Anspruch 12,
**dadurch gekennzeichnet, dass**
- die Höhe der beiden Riegel-Auflageflächen (341, 361) so aufeinander abgestimmt ist, dass die Lauflächen der Gerüstböden (339) mit Klauen und die Laufflächen der Gerüstböden (340) mit Sicherungs-Löchern etwa auf derselben Höhe liegen.

14. Gerüst nach zumindest einem der Ansprüche 2 bis 6,
**dadurch gekennzeichnet, dass**
- die Überbrückungs- und Abhubsicherungs-Platte (580) auf der von der Sicherungsklappe (589) wegweisenden Seite eine etwa normal zur Plattenebene angeordnete Anschlaglasche (520) aufweist.

15. Gerüst nach zumindest einem der Ansprüche 2 bis 6,
**dadurch gekennzeichnet, dass**
- das Abhubsicherungs-Mittel (595) auf der von der Sicherungsklappe (589) wegweisenden Seite eine normal zur Plattenebene verlaufende Doppelsteg-Anordnung (598) aufweist, wobei der Abstand zwischen den Stegen in etwa dem Durchmesser der Stiele (31) (Fig. 19) entspricht.

16. Gerüst nach zumindest einem der Ansprüche 1 bis 15,
**dadurch gekennzeichnet, dass**
- für die Überbrückung des Spaltes zwischen den Konsolen-Gerüstböden (140.5 und 140.6) und den gegenüberliegenden anderen Gerüstböden (140.1 und 140.3) ein mit einer Überbrückungsplatte (511) gebildetes Überbrückungs-Mittel (510) vorgesehen ist.

17. Gerüst nach Anspruch 16,
**dadurch gekennzeichnet, dass**
- das Überbrückungs-Mittel (510) mit einer Abhub-Fixierungs-Lasche (512) gestaltet ist, welche einerseits unter die Abhubsicherungsplatte (580) des Abhubsicherungs-Mittels (595) und andererseits unter die Abhubsicherungsplatte (80) des Abhubsicherungs-Mittels (95) greift.

18. Gerüst nach Anspruch 17,
**dadurch gekennzeichnet, dass**
- das Überbrückungs-Mittel (510) mittels der passend zwischen den einander zugewandten, lateralen Stirnflächen der Konsolen-Gerüstböden (140.5 und 140.6) und der gegenüberliegenden anderen Gerüstböden (140.1 und 140.3) vorgesehenen Abhub-Fixieruhgslasche (512) gegen seitliches Verschieben gesichert ist.

19. Gerüst nach zumindest einem der Ansprüche 1 bis 18,
**dadurch gekennzeichnet, dass**
- die Abstützung der einem Paar von Stielen (31.1; 31.2) zugeordneten, beiderseits der den beiden Stielen gemeinsamen Vertikalebene liegenden Enden von Gerüstböden beträchtlich derart beabstandet (Abstand 75) ist, dass die Auflage auf den mittels Keilköpfen an den Stiel-Lochscheiben kippfest festgelegten Kragarmteilen zu einer gerberträger-artigen Ausbildung des jeweiligen Stockwerksabschnittes führt.

20. Gerüst nach zumindest einem der Ansprüche 1 bis 19,
**dadurch gekennzeichnet, dass**
- die Tragstruktur-Element-Anordnung mit Konsolen (500) gestaltet ist, die jeweils anstatt des Horizontal-Tragriegels ein Horizontal-Stützelement (501) aufweisen, mit einem am einen Ende (554.1) befestigten Keil-Kopf (46.3) mit einem Frei-Ende (554.2), mit einer am Keil-Kopf-Ende (554.1) befestigten und am Stiel (31) anliegenden, in etwa senkrecht zum Horizontal-Stützelement (501) verlaufenden Vertikalstrebe (502) und mit einer vom Freiende (554.2) zur Vertikalstrebe (502) führenden Schrägstrebe (503) sowie mit Vertikal-Stiften (65), die mit zu den Sicherungs-Löchern (57) der Gerüst- bzw. Konsolen-Gerüstböden (140.5, 140.6) passenden Abmessungen angeordnet sind.

## Claims

1. Scaffold (30) with a load-bearing-structure-element arrangement, it being the case that a torsionally rigid three-dimensional load-bearing structure is formed with the aid of posts (31), horizontal bars (35, 36, 45) and diagonal bars (37), the scaffold (30) conforms to modular unit dimensions in all three directions in space and two longitudinal-connection unit dimensions for the scaffold platforms (40, 140, 240, 339, 340), and that the width unit dimension is selected to correspond to the width of the personnel working space and the height unit dimension corresponds to a modular height dimension for the variable subdivision of a personnel working height, and the longitudinal unit dimension corresponds to the horizontal extent of the size of a scaffold section and the longitudinal-connection unit dimensions, corresponding to the bearing-element configuration, are smaller than the longitudinal unit dimensions, having the following features:
a. horizontal load-bearing crossmembers (45, 145, 245, 345, 444, 445), which are supported on the posts (31), are connected to junction elements by means of a wedge (47) in each case;
b. the scaffold platforms (40, 140, 240, 339, 340; 140.5, 140.6) are supported on the horizontal load-bearing crossmembers (45, 145, 245, 345, 444, 445);
c. platform-supporting means and crossmember bearing means are provided for supporting the scaffold platforms (40, 140, 240, 339, 340; 140.5, 140.6) on the horizontal load-bearing crossmembers (45, 145, 245, 345, 444, 445);
d. the scaffold platforms (40, 140, 240, 339, 340; 140.5, 140.6) are prevented from lifting off and are at least partially secured against displacement;
e. the horizontal load-bearing crossmembers (45, 145, 245, 345, 444, 445) have at their ends, or at one end, wedge heads (46) with horizontal slots (24) located approximately halfway up for the purpose of plugging onto horizontally arranged perforated discs (48) of the posts (31) and of plugging the wedges (47) through the head parts (19, 20) located above and beneath the associated perforated disc (48) and through the holes in the perforated disc (48) which, in the plugged-in state of the wedges (47), prevent mutual release of the elements without manual intervention;
f. the scaffold platforms have cylindrical, vertically extending securing holes (57), at least in part, in the region of their ends;
g. vertical pins (65) with dimensions matching the securing holes (57) are arranged on the horizontal load-bearing crossmembers (45, 145, 245, 345, 444, 445);
h. the vertical pins (65) are arranged in accordance with the hole spacing and the end-surface spacing of the securing holes (57) provided in the scaffold platforms (40, 140, 240, 340; 140.5, 140.6) and project beyond a top crossmember bearing surface of the horizontal load-bearing crossmember (45, 145, 245, 345, 444, 445);
i. the vertical pins (65) project beyond the crossmember bearing surface by way of a free accommodating length (67) which is somewhat less than or at most equal to the thickness of the scaffold platform (40, 140, 240, 340; 140.5, 140.6) and/or its bearing region;
j. the perforated borders of the scaffold platforms (40, 140, 240, 340; 140.5, 140.6) are configured as base-supporting surfaces for bearing on the crossmember bearing surface,
**characterized by** the following features:
k. the securing holes (57) have continuous vertical sleeves (58) into which the vertical pins (65) can be introduced in a relatively accurately fitting manner;
l. the horizontal load-bearing crossmember (45, 145, 245, 345, 444, 445) has engagement clearances (97) for accommodating at least one lift-off-prevention means (95; 595) covering the ends of the scaffold platforms (40, 140, 240, 339, 340; 140.5, 140.6).

2. Scaffold according to Claim 1, **characterized in that** the lift-off-prevention means (95; 595) is configured with a bridging and lift-off-prevention plate (80; 580) which is equipped, on the underside, with vertical spacer parts and horizontal supporting and fixing leg parts.

3. Scaffold according to at least either of Claims 1 and 2, **characterized in that** the lift-off-prevention means (95; 595) is equipped with securing hooks (85; 585) and an end securing flap (89; 589).

4. Scaffold according to Claim 2 or 3, **characterized in that** the supporting and fixing leg parts are designed with at least one displacement-prevention pin (96) which runs essentially horizontally and perpendicularly to the longitudinal axis of the horizontal load-bearing crossmember (45) and engages in a hook-like engagement opening (97) which is open at the top and belongs to the horizontal load-bearing crossmember (45) and/or horizontal supporting element (501).

5. Scaffold according to at least one of Claims 1 to 4, **characterized in that** the horizontal load-bearing crossmember (245) is designed with a supporting surface (262) which is located approximately level with the walking surface (69).

6. Scaffold according to Claim 5, **characterized in that** the bridging and lift-off-prevention plate (80; 580) is a thin sheet-metal or continuous-casting plate which is supported over at least relatively large surface regions of the supporting surface (262) and is equipped with securing hooks (85; 585) for fitting and fixing purposes.

7. Scaffold according to at least one of Claims 1 to 6, **characterized in that** the horizontal load-bearing crossmember (45, 145, 245, 345, 444, 445) has at least one vertical pin-carrying wall (51, 151, 449, 451; 551), on which the vertical pins (65) are fastened.

8. Scaffold according to at least one of Claims 1 to 7, **characterized in that** the vertical pins (65) are arranged on both sides of the horizontal load-bearing crossmember (45, 145, 245, 444, 445).

9. Scaffold according to Claim 7 or 8, **characterized in that** the vertical pins (65) at least partially overlap the pin-carrying wall (51, 151, 449; 551).

10. Scaffold according to at least one of Claims 1 to 9, **characterized in that** the horizontal load-bearing crossmember (45, 145, 245, 345, 444, 445) is configured with a horizontal-crossmember load-bearing tube (53, 153, 253, 353, 423, 453), which has at least one drainage opening (84, 184; 584) for fluid media on its underside.

11. Scaffold according to at least one of Claims 1 to 10, **characterized in that**, in the case of some of the scaffold platforms (340), the platform-supporting means contain vertically extending securing holes (57) in the region of their ends, whereas, in the case of other scaffold platforms (339), said means contain claws (343) in the region of their ends.

12. Scaffold according to at least one of Claims 1 to 11, **characterized in that**, on one side of the horizontal load-bearing crossmember (345), the crossmember bearing means are configured with vertical pins (65) with dimensions matching the securing holes (57) and also with crossmember bearing surfaces (361) for scaffold platforms (340) with securing holes (57), whereas, on another side of the horizontal load-bearing crossmember (345), the crossmember bearing means have crossmember bearing surfaces (341) for scaffold platforms (339) with claws (343).

13. Scaffold according to Claim 12, **characterized in that** the heights of the two crossmember bearing surfaces (341, 361) are co-ordinated with one another such that the walking surfaces of the scaffold platforms (339) with claws and the walking surfaces of the scaffold platforms (340) with securing holes are located approximately at the same level.

14. Scaffold according to at least one of Claims 2 to 6, **characterized in that**, on the. side which is oriented away from the securing flap (589), the bridging and lift-off-prevention plate (580) has a stop lug (520) arranged approximately perpendicularly to the plate plane.

15. Scaffold according to at least one of Claims 2 to 6, **characterized in that**, on the side which is oriented away from the securing flap (589), the lift-off-prevention means (595) has a double-web arrangement (598) running perpendicularly to the plate plane, the spacing between the webs corresponding approximately to the diameter of the posts (31) (Figure 19).

16. Scaffold according to at least one of Claims 1 to 15, **characterized in that** a bridging means (510) formed by a bridging plate (511) is provided for bridging the gap between the bracket-type scaffold platforms (140.5 and 140.6) and the other scaffold platforms (140.1 and 140.3) located opposite.

17. Scaffold according to Claim 16, **characterized in that** the bridging means (510) is configured with a lift-off fixing lug (512) which grips, on the one hand, beneath the lift-off-prevention plate (580) of the lift-off-prevention means (595) and, on the other hand, beneath the lift-off-prevention plate (80) of the lift-off-prevention means (95).

18. Scaffold according to Claim 17, **characterized in that** the bridging means (510) is secured against lateral displacement by means of the lift-off fixing lug (512), which is fitted between the mutually facing, lateral end surfaces of the bracket-type scaffold platforms (140.5 and 140.6) and the other scaffold platforms (140.1 and 140.3) located opposite.

19. Scaffold according to at least one of Claims 1 to 18, **characterized in that** the support for the ends of scaffold platforms which are assigned to a pair of posts (31.1; 31.2), and are located on both sides of the vertical plane common to the two posts, is spaced apart to a considerable extent (spacing 75) such that the bearing on the cantilever parts which are secured in a non-tilting manner on the perforated discs of the posts by means of wedge heads results in a Gerber-beam-like design of the respective storey portion.

20. Scaffold according to at least one of Claims 1 to 19, **characterized in that** the load-bearing-structure-element arrangement is configured with brackets (500) which, instead of the horizontal load-bearing crossmember, each have a horizontal supporting element (501), with a wedge head (46.3) fastened at one end (554.1) with a free end (554.2), with a vertical strut (502) which is fastened at the wedge-head end (554.1), butts against the post (31) and runs approximately perpendicularly to the horizontal supporting element (501), and with a sloping strut (503) running from the free end (554.2) to the vertical strut (502) and with vertical pins (65), which are provided with dimensions matching the securing holes (57) of the scaffold platforms or bracket-type scaffold platforms (140.5, 140.6).

## Revendications

1. Echafaudage (30) avec un ensemble d'éléments de structure porteuse, avec lequel une structure porteuse à trois dimensions rigide à la torsion est formée à l'aide de montants (31), de barres horizontales (35, 36, 45) et de barres en diagonale (37), l'échafaudage (30) ayant des dimensions modulaires dans les trois directions spatiales ainsi que des dimensions modulaires de raccordement longitudinal pour les plateaux d'échafaudage (40, 140, 240, 339, 340) et avec lequel la dimension modulaire en largeur est choisie en fonction de la largeur de l'espace de travail du personnel et la dimension modulaire en hauteur correspond à une dimension de module de hauteur pour une répartition variable d'une hauteur de travail d'une personne tandis que la dimension modulaire en longueur correspond à l'extension horizontale d'une dimension de champ et les dimensions modulaires de raccordement longitudinal selon la conception des éléments d'appui sont plus petites que les dimensions modulaires en longueur, avec les caractéristiques suivantes :
a. des verrous porteurs horizontaux (45, 145, 245, 345, 444, 445) appuyés sur les montants (31) sont raccordés à des éléments nodaux chacun à l'aide d'une clavette ;
b. les plateaux d'échafaudage (40, 140, 240, 339, 340; 140.5, 140.6) sont appuyés sur les verrous porteurs horizontaux (45, 145, 245, 345, 444, 445) ;
c. des moyens d'appui des plateaux et des moyens d'appui des verrous sont prévus pour l'appui des plateaux d'échafaudage (40, 140, 240, 339, 340 ; 140.5, 140.6), sur les verrous porteurs horizontaux (45, 145, 245, 345, 444, 445) ;
d. les plateaux d'échafaudage (40, 140, 240, 339, 340 ; 140.5, 140.6) sont protégés contre le soulèvement et sont au moins partiellement protégés contre le coulissement ;
e. les verrous porteurs horizontaux (45, 145, 245, 345, 444, 445) sont munis à leurs extrémités ou à l'une de leurs extrémités de têtes de clavettes (46) avec des fentes horizontales (24) se trouvant approximativement à mi-hauteur pour l'enfichage sur des disques perforés (48), disposés horizontalement, des montants (31) et pour le passage des clavettes (47) à travers les pièces de tête (19, 20) se trouvant au-dessus et en dessous du disque perforé associé (48) et à travers les trous dans les disques perforés (48) qui évitent, en l'absence de toute intervention manuelle, un dégagement réciproque des éléments lorsque les clavettes (47) sont enfichées ;
f. les plateaux d'échafaudage sont munis au moins partiellement dans la zone de leurs extrémités frontales de trous d'arrêt (57) cylindriques s'étendant verticalement ;
g. sur les verrous porteurs horizontaux (45, 145, 245, 345, 444, 445) sont disposées des broches verticales (65) ayant des dimensions adaptées aux trous d'arrêt (57) ;
h. les broches verticales (65) sont disposées conformément à l'espacement des trous et à l'espacement des surfaces terminales par rapport aux trous d'arrêt (57) prévus dans les plateaux d'échafaudage (40, 140, 240, 340 ; 140.5, 140.6) et dépassent par-dessus une surface d'appui de verrou supérieure du verrou porteur horizontal (45, 145, 245, 345, 444, 445) ;
i. les broches verticales (65) dépassent avec une longueur de logement libre (67) par-dessus la surface d'appui de verrou, qui est un peu plus petite que ou au plus égale à l'épaisseur du plateau d'échafaudage (40, 140, 240, 340 ; 140.5, 140.6) et/ou de sa zone d'appui ;
j. les bords des trous des plateaux d'échafaudage (40, 140, 240, 340 ; 140.5, 140.6) sont conçus comme surfaces d'appui des plateaux pour un appui sur la surface d'appui de verrou, **caractérisé par** les caractéristiques suivantes :
k. les trous d'arrêt (57) sont munis de douilles verticales traversantes (58), dans lesquelles peuvent être introduites de manière relativement précise les broches verticales (65) ;
l. le verrou porteur horizontal (45, 145, 245, 345, 444, 445) comprend des espaces libres d'engagement (97) pour la réception d'au moins un moyen de protection contre le soulèvement (95 ; 595) recouvrant les extrémités des plateaux d'échafaudage (40, 140, 240, 339, 340 ; 140.5, 140.6).

2. Echafaudage selon la revendication 1, **caractérisé en ce que** le moyen de protection contre le soulèvement (95 ; 595) est conçu avec une plaque de pontage et de protection contre le soulèvement (80 ; 580), qui est munie sur le côté inférieur de pièces d'espacement verticales ainsi que d'éléments de branches horizontales d'appui et de fixation.

3. Echafaudage selon au moins l'une quelconque des revendications 1 ou 2, **caractérisé en ce que** le moyen de protection contre le soulèvement (95 ; 595) est muni de crochets d'arrêt (85 ; 585) et d'une trappe d'arrêt se trouvant du côté terminal (89 ; 589).

4. Echafaudage selon la revendication 2 ou 3, **caractérisé en ce que** les éléments de branches d'appui et de fixation sont formés avec au moins une broche de protection contre le coulissement (96) s'étendant sensiblement horizontalement et perpendiculairement à l'axe longitudinal du verrou porteur horizontal (45) et pénétrant dans une ouverture d'engagement (97), ouverte en haut et en forme de crochet, du verrou porteur horizontal (45) ou de l'élément de support horizontal (501).

5. Echafaudage selon au moins l'une quelconque des revendications 1 à 4, **caractérisé en ce que** le verrou porteur horizontal (245) est formé avec une surface d'appui (262) se trouvant approximativement à la hauteur de la surface de circulation (69).

6. Echafaudage selon la revendication 5, **caractérisé en ce que** la plaque de pontage et de protection contre le soulèvement (80 ; 580) est une mince plaque de tôle ou réalisée en coulée continue, qui s'appuie sur la surface d'appui (262) dans des zones de surfaces au moins plus importantes et qui est munie de crochets d'arrêt (85 ; 585) pour l'accrochage et la fixation.

7. Echafaudage selon au moins l'une quelconque des revendications 1 à 6, **caractérisé en ce que** le verrou porteur horizontal (45, 145, 245, 345, 444, 445) comprend au moins une paroi porte-broches verticale (51, 151, 449, 451 ; 551), sur laquelle sont fixées les broches verticales (65).

8. Echafaudage selon au moins l'une quelconque des revendications 1 à 7, **caractérisé en ce que** les brochés verticales (65) sont disposées sur les deux côtés du verrou porteur horizontal (45, 145, 245, 444, 445).

9. Echafaudage selon la revendication 7 ou 8, **caractérisé en ce que** les broches verticales (65) dépassent au moins partiellement par-dessus la paroi porte-broches (51, 151, 449, 451 ; 551).

10. Echafaudage selon au moins l'une quelconque des revendications 1 à 9, **caractérisé en ce que** le verrou porteur horizontal (45, 145, 245, 345, 444, 445) est conçu avec un tube support de verrou horizontal (53, 153, 253, 353, 423, 453) qui comprend sur son côté inférieur au moins un orifice d'écoulement (84, 184 ; 584) pour des matières fluides.

11. Echafaudage selon au moins l'une quelconque des revendications 1 à 10, **caractérisé en ce que** les moyens d'appui de plateaux comprennent sur au moins une partie des plateaux d'échafaudage (340), dans la zone de leurs extrémités frontales, des trous d'arrêt (57) s'étendant dans le sens vertical, alors que dans une autre partie des plateaux d'échafaudage (339), dans la zone de leurs extrémités frontales, ils comprennent des griffes (343).

12. Echafaudage selon au moins l'une quelconque des revendications 1 à 11, **caractérisé en ce que** les moyens d'appui des verrous sont conçus sur un côté du verrou porteur horizontal (345) avec des broches verticales (65) ayant des dimensions adaptées aux trous d'arrêt (57) ainsi qu'avec des surfaces d'appui de verrou (361) pour des plateaux d'échafaudage (340) avec des trous d'arrêt (57), alors que sur un autre côté du verrou porteur horizontal (345) les moyens d'appui de verrou comprennent des surfaces d'appui de verrou (341) pour des plateaux d'échafaudage (339) avec des griffes (343).

13. Echafaudage selon la revendication 12, **caractérisé en ce que** les hauteurs des deux surfaces d'appui de verrou (341, 361) sont ajustées de telle manière entre elles que les surfaces de circulation des plateaux d'échafaudage (339) comprenant des griffes et les surfaces de circulation des plateaux d'échafaudage (340) comprenant des trous d'arrêt soient situées approximativement au même niveau.

14. Echafaudage selon au moins l'une quelconque des revendications 2 à 6, **caractérisé en ce que**, sur le côté s'écartant de la trappe d'arrêt (589), la plaque de pontage et de protection contre le soulèvement (580) comprend une languette de butée (520) disposée à peu près normalement par rapport au plan de la plaque.

15. Echafaudage selon au moins l'une quelconque des revendications 2 à 6, **caractérisé en ce que**, sur le côté s'écartant de la trappe d'arrêt (589), le moyen de protection contre le soulèvement (595) comprend une disposition à double nervure (598) s'étendant normalement par rapport au plan de la plaque, l'espacement entre les nervures correspondant approximativement au diamètre du montant (31) (figure 19).

16. Echafaudage selon au moins l'une quelconque des revendications 1 à 15, **caractérisé en ce que** pour le pontage de la fente entre les plateaux d'échafaudage à consoles (140.5 et 140.6) et les autres plateaux d'échafaudage situés à l'opposé (140.1 et 140.3) il est prévu un moyen de pontage (510) formé avec une plaque de pontage (511).

17. Echafaudage selon la revendication 16, **caractérisé en ce que** le moyen de pontage (510) est conçu avec une languette de fixation contre le soulèvement (512), qui pénètre d'une part sous la plaque de fixation contre le soulèvement (580) du moyen de fixation contre le soulèvement (595) et d'autre part sous la plaque de fixation contre le soulèvement (80) du moyen de fixation contre le soulèvement (95).

18. Echafaudage selon la revendication 17, **caractérisé en ce que** le moyen de pontage (510) est protégé contre le coulissement latéral à l'aide de la languette de fixation contre le soulèvement (512) prévue de manière ajustée entre les surfaces frontales latérales dirigées l'une vers l'autre des plateaux d'échafaudage à consoles (140.5 et 140.6) et les autres plateaux d'échafaudage situés à l'opposé (140.1 et 140.3).

19. Echafaudage selon au moins l'une quelconque des revendications 1 à 18, **caractérisé en ce que** l'appui des extrémités de plateaux d'échafaudage associées à une paire de montants (31.1 ; 31.2) et se trouvant des deux côtés du plan vertical commun aux deux montants est espacé de telle manière (espacement 75) que l'appui sur les parties de bras en porte-à-faux fixées à l'aide de têtes de clavettes sur les disques perforés des montants de manière à éviter tout basculement conduit à une conception en forme de support de Gerber de la section d'étage respective.

20. Echafaudage selon au moins l'une quelconque des revendications 1 à 19, **caractérisé en ce que** l'ensemble d'éléments de structure porteuse est conçu avec des consoles (500), qui comprennent respectivement au lieu du verrou porteur horizontal un élément de support horizontal (501) avec une tête de clavette (46.3) fixée à une extrémité (554.1), avec une extrémité libre (554.2), avec une jambe de force verticale (502) fixée sur l'extrémité de la tête de clavette (554.1) et s'appuyant sur le montant (31) en s'étendant à peu près perpendiculairement à l'élément de support horizontal (501) et avec une jambe de force transversale (503) conduisant de l'extrémité libre (554.2) vers la jambe de force verticale (502), ainsi qu'avec des broches verticales (65), qui sont disposées avec des dimensions adaptées aux trous d'arrêt (57) des plateaux d'échafaudage ou des plateaux d'échafaudage à consoles (140.5, 140.6).
